# EUROPÄISCHE PATENTANMELDUNG

(11) **EP 1 060 693 A1**
(43) Veröffentlichungstag der Anmeldung: **20.12.2000**
(21) Anmeldenummer: 00110452.0
(22) Anmeldetag: 16.05.2000
(51) Int. Cl.: A47B 96/06

(54) **Ablagebefestigungsvorrichtung**

(30) Priorität: 16.06.1999 DE 19927589
(71) Anmelder: HEWI HEINRICH WILKE GMBH, 34454 Bad Arolsen (DE)
(72) Erfinder: Becker, Hans, 34537 Bad Wildungen (DE)
(74) Vertreter: Manitz, Finsterwald & Partner

(57) **Zusammenfassung**

Die Erfindung betrifft eine Ablagebefestigungsvorrichtung zur Befestigung einer Ablageeinheit, insbesondere einer Garderobenablageplatte, an einer Wand. Die Ablagebefestigungsvorrichtung besitzt eine an der Wand befestigbare Sockeleinheit und eine an der Sockeleinheit montierbare Halteeinheit, die jeweils wenigstens ein Einhakelement und wenigstens ein Rastelement aufweisen, wobei die Ablageeinheit an der Halteeinheit befestigt oder befestigbar ist, wobei ferner unter Zusammenwirken jeweils der Einhakelemente miteinander und der Rastelemente miteinander die Halteeinheit mit der Sockeleinheit verhakbar und verrastbar ist, und wobei die Rastelemente bezüglich der Einhakelemente in Richtung der an der montierten Ablageeinheit wirkenden Gewichtskraft versetzt angeordnet sind.

## Beschreibung

Die Erfindung betrifft eine Ablagebefestigungsvorrichtung zur Befestigung einer Ablageeinheit, insbesondere einer Garderobenablageplatte, an einer Wand.

Es ist bekannt, Ablageplatten für Garderoben mittels eines Winkels an der Wand zu befestigen. Hierfür wird der eine Schenkel des Winkels mit der Wand und der andere Schenkel mit der Ablageplatte verschraubt. Nachteilig hieran ist, daß die Befestigung der Ablageplatte an der Wand vergleichsweise aufwendig ist. Außerdem ist es bei bekannten Ablagebefestigungsvorrichtungen nicht möglich, die Ablageeinheit beispielsweise für Reinigungszwecke schnell und einfach kurzzeitig von der Wand abzunehmen und wieder daran zu befestigen.

Es ist eine Aufgabe der Erfindung, eine Ablagebefestigungsvorrichtung der eingangs genannten Art zu schaffen, die ein schnelles und einfaches Befestigen und Loslösen der Ablageeinheit an bzw. von der Wand ermöglicht.

Diese Aufgabe wird gelöst durch eine Ablagebefestigungsvorrichtung mit einer an der Wand befestigbaren Sockeleinheit und einer an der Sockeleinheit montierbaren Halteeinheit, die jeweils wenigstens ein Einhakelement und wenigstens ein Rastelement aufweisen, wobei die Ablageeinheit an der Halteeinheit befestigt oder befestigbar ist, wobei ferner unter Zusammenwirken jeweils der Einhakelemente miteinander und der Rastelemente miteinander die Halteeinheit mit der Sockeleinheit verhakbar und verrastbar ist, und wobei die Rastelemente bezüglich der Einhakelemente in Richtung der an der montierten Ablageeinheit wirkenden Gewichtskraft versetzt angeordnet sind.

Diese Ablagebefestigungsvorrichtung besitzt also eine Sockeleinheit, die einmalig an der Wand befestigt wird. Außerdem ist eine Halteeinheit vorgesehen, die als Verbindungsglied zwischen Wand und Ablageeinheit zum einen mit der Ablageeinheit verbunden ist und zum anderen an der an der Wand befestigten Sockeleinheit eingehakt und verrastet werden kann.

Die Befestigung der Ablageeinheit an der Wand erfolgt erfindungsgemäß also in zwei einfachen Schritten:

Zunächst wird die vorzugsweise flache Sockeleinheit an der Wand befestigt, beispielsweise verschraubt. Dies ist insofern besonders einfach, als zu diesem Zeitpunkt die Ablageeinheit noch nicht mit der Sockeleinheit verbunden ist und somit den Befestigungsvorgang nicht behindert.

Danach wird die Ablageeinheit über die mit ihr verbundene Halteeinheit an der Sockeleinheit eingehakt und verrastet. Diese Einhak-/Rastverbindung wird vorteilhaft einfach ohne Zuhilfenahme von Werkzeug bewerkstelligt. Außerdem kann diese Einhak-/Rastverbindung ohne weiteres gelöst und nachfolgend wieder hergestellt werden, beispielsweise um die Ablageeinheit oder die betreffende Wand zu reinigen. Für dieses Loslösen der Halteeinheit mitsamt Ablageeinheit kann die Sockeleinheit an der Wand montiert bleiben, um für das erneute Einhaken und Verrasten der Halteeinheit als Gegenstück zur Verfügung zu stehen.

Trotz der erläuterten einfachen Einhak-/Rastverbindung zwischen Halteeinheit und Sockeleinheit ist die Befestigung der Ablageeinheit an der Wand ausreichend stabil, da lediglich die Einhakelemente so gewählt werden müssen, daß sie die vertikal nach unten gerichteten Gewichtskräfte, die an der Ablageeinheit angreifen, aufnehmen können.

Indem die Rastelemente bezüglich der Einhakelemente in Richtung der an der montierten Ablageeinheit wirkenden Gewichtskraft versetzt sind und die Gewichtsbelastung dementsprechend zumindest im wesentlichen von den Einhakelementen aufgenommen wird, können die Rastelemente auch bei Ablage von vergleichsweise schweren Gegenständen auf der Ablageeinheit eine dauerhaft stabile Rastverbindung zwischen Halteeinheit und Sockeleinheit gewährleisten.

Demgegenüber sind die zusammenwirkenden Rastelemente der Sokkeleinheit und der Halteeinheit für die Stabilisierung der rastbefestigten Halteeinrichtung gegenüber anderen, üblicherweise vergleichsweise geringen Kräften ausreichend.

Vorzugsweise sind das Einhakelement und das Rastelement der Sockeleinheit einander genau in vertikaler Richtung gegenüberstehend angeordnet. Das Einhakelement kann dann zur Aufnahme der an der Ablageeinheit angreifenden Gewichtskräfte dienen, während das Rastelement ein Loslösen der Halteeinheit von der an der Wand montierten Sockeleinheit lediglich bei einer bestimmten vertikal nach oben gerichteten und somit der Gewichtskraft entgegengesetzten Krafteinwirkung ermöglicht.

In entsprechender Weise können auch das Einhakelement und das Rastelement der Halteeinheit in vertikaler Richtung zueinander versetzt an der Halteeinheit angeordnet sein.

Die Rastelemente müssen allerdings nicht ausschließlich in Richtung der an der montierten Ablageeinheit wirkenden Gewichtskraft versetzt angeordnet sein bezüglich des jeweiligen Einhakelements der betreffenden Einheit, sondern sie können zusätzlich in einer zu der Gewichtskraft quer verlaufenden Richtung versetzt angeordnet sein.

Beispielsweise können die Sockeleinheit und die Halteeinheit jeweils mehrere Einhakelemente oder Rastelemente besitzen. In diesem Fall müssen die Einhakelemente bzw. Rastelemente nicht unbedingt vertikal untereinander angeordnet sein, sondern können zum Zwecke einer symmetrischen Verteilung der Gewichtskraft beispielsweise in einer Dreiecksanordnung vorgesehen sein.

Es ist bevorzugt, wenn das Einhakelement der Sockeleinheit durch einen im montierten Zustand nach oben und/oder zur Wand hin gerichteten Haken gebildet ist, und wenn als hiermit zusammenwirkendes Einhakelement der Halteeinheit eine entsprechende Hakenaufnahme vorgesehen ist. In diesem Fall wird die Halteeinheit mit der Hakenaufnahme an dem Haken der Sockeleinheit eingehängt, so daß der Haken die Gewichtsbelastung durch die Ablageeinheit aufnimmt oder zumindest ein Loslösen der Halteeinheit von der Wand weg verhindert. Die dem Haken entsprechende Hakenaufnahme an der Halteeinheit kann beispielsweise durch eine Stufenvertiefung, einen hinterschnittenen Steg oder eine Öse gebildet sein.

Weiterhin ist es bei dieser Ausführungsform bevorzugt, wenn das Rastelement der Sockeleinheit durch eine rückfedernde hinterschnittene Rastnase gebildet ist und wenn das hiermit zusammenwirkende Rastelement der Halteeinheit eine entsprechende Rastvertiefung aufweist.

Selbstverständlich können alternativ auch das Einhakelement und das Rastelement der Halteeinheit als Haken bzw. Rastnase und die hiermit zusammenwirkenden Einhak- und Rastelemente der Sockeleinheit als entsprechende Gegenelemente ausgebildet sein.

Es ist von Vorteil, wenn das Einhakelement und das Rastelement der Halteeinheit oder der Sockeleinheit identisch ausgebildet sind, während das Einhakelement und das Rastelement lediglich der jeweils anderen Einheit voneinander verschieden geformt sind. In diesem Fall kann die betreffende Einheit mit identischem Einhak- und Rastelement flexibler verwendet werden. Insbesondere ist es möglich, die betreffende Einheit symmetrisch aufzubauen bezüglich der Mittenebene, die zwischen dem Einhakelement und dem Rastelement verläuft. Bei einem derartigen Aufbau kann die betreffende Einheit, beispielsweise die Halteeinheit, auch in einer um 180° verdrehten Lage an der jeweils anderen Einheit, beispielsweise der Sockeleinheit, eingehakt und verrastet werden.

Weiterhin ist es bevorzugt, wenn die Sockeleinheit und die Halteeinheit zusätzlich zu den Einhakelementen und Rastelementen zusammenwirkende Stabilisierungselemente, insbesondere Stabilisierungsflächen aufweisen. Diese Stabilisierungselemente können die mit der Sockeleinheit verhakte und verrastete Halteeinheit zusätzlich gegen eine von der Einhak- bzw. Rastbewegung abweichende Bewegung sichern und ein unbeabsichtigtes Spiel zwischen Halteeinheit und Sockeleinheit beseitigen.

Außerdem ist es natürlich möglich, mehrere der beschriebenen Ablagebefestigungsvorrichtungen für eine einzige Ablageeinheit zu verwenden.

Weitere Ausführungsformen der Erfindung sind in den Unteransprüchen beschrieben.

Die Erfindung wird nachfolgend beispielhaft unter Bezugnahme auf die Zeichnungen erläutert; in diesen zeigen:
- Fig. 1a bis 1c: eine Frontansicht, eine Mittenquerschnittsansicht bzw. eine teilweise aufgeschnittene Draufsicht einer Sockeleinheit,
- Fig. 2a bis 2c: eine Rückansicht, eine Querschnittsansicht entlang der Ebene IIb-IIb bzw. eine Draufsicht eines Teils einer Halteeinheit,
- Fig. 3a und 3b: eine Draufsicht bzw. eine Rückansicht einer Ablageeinheit,
- Fig. 4: die Sockeleinheit, die vollständige Halteeinheit sowie die Ablageeinheit in montiertem Zustand im Querschnitt, und
- Fig. 5: eine Perspektivansicht der montierten Vorrichtung gemäß Fig. 4.

Fig. 1a bis 1c zeigen eine als Sockeleinheit dienende runde Sockelplatte 11. Diese besitzt an ihrem Umfang einen nach außen hervorstehenden Haken 13 sowie hierzu diametral gegenüberstehend eine Rastnase 15, die aufgrund einer Hinterschneidung 17 rückfedernd ausgebildet ist.

Die Sockelplatte 11 besitzt zwei Befestigungslanglöcher 19 sowie eine längliche Zentralvertiefung 21 mit einer umlaufenden Einführfase 23. Ferner besitzt die Sockelplatte 11 an derjenigen Umfangskante, die an der in Fig. 1a gezeigten Oberseite verläuft, eine Aufsetzfase 25, die lediglich am Haken 13, an der Rastnase 15 und an der Hinterschneidung 17 unterbrochen ist.

Fig. 2a bis 2c zeigen ein Hohlkugelsegment 27, das zusammen mit einem identischen Hohlkugelsegment als Halteeinheit für die Befestigung einer Ablageeinheit an der Sockelplatte 11 dient.

Das Hohlkugelsegment 27 besitzt im wesentlichen die Form eines 90°-Segments einer Hohlkugel, wobei eine der beiden Radialflächen zu einem flächigen Klemmsteg 29 geschlossen ist, der fast bis zum Durchmesser der Hohlkugelsegmentform reicht. Der Klemmsteg 29 weist an seiner dem Innenraum des Hohlkugelsegments 27 zugewandten Längskante eine Einführfase 31 auf.

An dem Klemmsteg 29 ist außerdem ein Rastzapfen 33 angeformt, der von dem Innenraum des Hohlkugelsegments 27 weg gerichtet ist. Ferner besitzt der Klemmsteg 29 in einer zu der Lage des Rastzapfens 33 spiegelsymmetrischen Anordnung eine Aufnahmeöffnung 35.

In mittiger Lage dem Klemmsteg 29 gegenüberstehend ist an der Innenseite der Kugelfläche des Hohlkugelsegments 27 eine Hakenaufnahme/Rastvertiefung 37 in der Form eines Stufenabsatzes ausgebildet.

Fig. 3a und 3b zeigen eine Ablageeinheit in Form einer an der Wand zu befestigenden Ablageplatte 39. Diese besitzt die Form einer halben Kreisscheibe mit zwei Einstecklöchern 41. Die dem Durchmesser der Halbkreisform entsprechende Stirnkante der Ablageplatte 39 (Fig. 3b) ist in einem zentralen Bereich zu einem Zwischensteg 43 zurückversetzt.

Die Sockelplatte 11 gemäß Fig. 1a bis 1c und zwei Hohlkugelsegmente 27 gemäß Fig. 2a bis 2c bilden zusammen eine Ablagebefestigungsvorrichtung zur Befestigung der Ablageplatte 39 an einer Wand. Hierfür wird verfahren wie folgt:

Zunächst wird die Ablageplatte 39 zwischen den beiden Hohlkugelsegmenten 27 eingeklemmt. Hierfür wird der Rastzapfen 33 des jeweils einen Hohlkugelsegments 27 durch eines der beiden Einstecklöcher 41 der Ablageplatte 39 in die Aufnahmeöffnung 35 des jeweils anderen Hohlkugelsegments 27 derart eingesteckt und mit dieser Aufnahmeöffnung 35 verrastet, daß der Zwischensteg 43 der Ablageplatte 39 zwischen den Klemmstegen 29 der beiden Hohlkugelsegmente 27 eingeklemmt ist und daß die in Fig. 2a gezeigte offene Radialfläche der Hohlkugelsegmente 27 jeweils parallel und benachbart zu der in Fig. 3b gezeigten Durchmesserstirnkante der Ablageplatte 39 verläuft.

Nach diesem Schritt, der vorzugsweise bereits werksseitig durchgeführt wird, sind die beiden Hohlkugelsegmente 27 und die Ablageplatte 39 also aneinander befestigt. Die beiden Hohlkugelsegmente 27 dienen somit als die bereits erwähnte Halteeinheit.

Außerdem wird die Sockelplatte 11 dergestalt an der Wand befestigt, daß die Rastnase 15 von der Wand weg zeigt und vertikal unterhalb des Hakens 13 angeordnet ist. Hierfür werden zwei Schrauben 45 (Fig. 4) durch die Befestigungslanglöcher 19 geführt und in der Wand verschraubt.

Anschließend werden die beiden Hohlkugelsegmente 27 mitsamt dazwischen eingeklemmter Ablageplatte 39 auf die an der Wand befestigte Sokkelplatte 11 aufgesetzt. Hierfür wird zunächst eine der beiden Hakenaufnahmen/Rastvertiefungen 37 an dem Haken 13 der Sockelplatte 11 angesetzt und eingehakt. Danach wird die über das betreffende Hohlkugelsegment 27 eingehakte Ablageplatte 39 nach unten gekippt, bis die Rastnase 15 der Sockelplatte 11 mit der Hakenaufnahme/Rastvertiefung 37 des anderen Hohlkugelsegments 27 verrastet. Dieses Aufsetzen der Hohlkugelsegmente 27 auf die Sockelplatte 11 wird durch die an der Sockelplatte 11 umlaufende Aufsetzfase 25 erleichtert.

Das Ergebnis dieser vorteilhaft einfachen Montage ist in den Fig. 4 und 5 in einer der Ansicht gemäß Fig. 2b entsprechenden Querschnittsansicht bzw. in einer Perspektivansicht gezeigt.

Die Ablageplatte 39 ist über die beiden Hohlkugelsegmente 27 und die Sockelplatte 11 in einer horizontalen Lage in der Wand befestigt. In dieser montierten Lage sind die Rastnase 15 und die untere Hakenaufnahme/ Rastvertiefung 37 jeweils genau in Richtung 47 (Fig. 4) der Gewichtskraft der Ablageplatte 39 - also vertikal nach unten - bezüglich des Hakens 13 bzw. der Hakenaufnahme/Rastvertiefung 37 versetzt angeordnet.

Die derartig montierte Ablageplatte 39 kann innerhalb einer Garderobe als Ablage dienen. Die Gewichtskraft 47 der Ablageplatte 39 und gegebenenfalls darauf abgelegter Gegenstände wirkt sich stabilisierend für die Befestigung aus, da das bezüglich der Darstellung gemäß Fig. 4 obere Hohlkugelsegment 27 weiterhin an dem Haken 13 eingehakt bleibt, während das untere Hohlkugelsegment 27 bei stärkerer an der Ablageplatte 39 angreifenden Gewichtskraft 47 noch stärker in Richtung der Sockelplatte 11 kippbelastet wird und den Rastschluß zwischen Rastnase 15 und Hakenaufnahme/Rastvertiefung 37 entlastet.

Gegen andere Relativbewegungen zwischen der Sockelplatte 11 und den beiden Hohlkugelsegmenten 27 ist die montierte Ablageplatte 39 durch Stabilisierungsflächen gesichert, die an der Sockelplatte 11 und an den Hohlkugelsegmenten 27 ausgebildet sind und jeweils aneinanderliegen.

Beispielsweise liegt der von den beiden Hohlkugelsegmenten 27 gebildete Kreisumfang flächig an der Umfangskante der Sockelplatte 11 an. Außerdem greifen die den Zwischensteg 43 der Ablageplatte 39 umgebenden Klemmstege 29 der beiden Hohlkugelsegmente 27 derart in die Zentralvertiefung 21 der Sockelplatte 11 hinein, daß ihre Einführfasen 31 an der umlaufenden Einführfase 23 der Zentralvertiefung 21 anliegen. Somit ist ein stabiler und spielfreier Sitz der Hohlkugelsegmente 27 bzw. der Ablageplatte 39 an der Sockelplatte 11 gewährleistet.

Um die gemäß Fig. 4 und 5 montierte Ablageplatte 39 von der Sockelplatte 11 wieder abzunehmen, ist es lediglich erforderlich, die Ablageplatte 39 mitsamt der Hohlkugelsegmente 27 um den Haken 13 als Drehpunkt vertikal nach oben zu kippen, um den Rastschluß zwischen der Rastnase 15 und der zugeordneten Hakenaufnahme/Rastvertiefung 37 zu überwinden. Die Ablageplatte 39 kann danach ohne weiteres wieder auf die beschriebene Weise an der Sockelplatte 11 befestigt werden.

Da die Hakenaufnahmen/Rastvertiefungen 37 der Hohlkugelsegmente 27 identisch ausgebildet sind, kann die Einheit aus den beiden Hohlkugelsegmenten 27 und der dazwischen verklemmten Ablageplatte 39 auch ohne weiteres von der Sockelplatte 11 abgenommen und mit vertauschter Ober- und Unterseite wieder an der Sockelplatte befestigt werden. Dadurch kann beispielsweise bei unterschiedlicher Farbgebung von Ober- und Unterseite der Ablageplatte 39 oder von den beiden Hohlkugelsegmenten 27 der optische Farbeindruck leicht geändert werden.

Erwähnenswert ist schließlich, daß die Sockelplatte 11 und die Hohlkugelsegmente 27 als Kunststoff-Spritzteile gefertigt sein können und selbstverständlich die für Kunststoff-Spritzteile üblichen Materialausnehmungen und Versteifungsrippen an geeigneten Stellen aufweisen können. Außerdem können an der Sockelplatte 11 und an den Hohlkugelsegmenten 27 Stabilisierungszapfen und zugeordnete Aufnahmen vorgesehen sein, um die Relativiage dieser Teile 11, 27 zueinander zu stabilisieren.

### Bezugszeichenliste

- 11: Sockelplatte
- 13: Haken
- 15: Rastnase
- 17: Hinterschneidung
- 19: Befestigungslangloch
- 21: Zentralvertiefung
- 23: Einführfase
- 25: Aufsetzfase
- 27: Hohlkugelsegment
- 29: Klemmsteg
- 31: Einführfase
- 33: Rastzapfen
- 35: Aufnahmeöffnung
- 37: Hakenaufnahme/Rastvertiefung
- 39: Ablageplatte
- 41: Einsteckloch
- 43: Zwischensteg
- 45: Schraube
- 47: Richtung der Gewichtskraft

## Patentansprüche

1. Ablagebefestigungsvorrichtung zur Befestigung einer Ablageeinheit (39), insbesondere einer Garderobenablageplatte, an einer Wand, mit einer an der Wand befestigbaren Sockeleinheit (11) und einer an der Sockeleinheit (11) montierbaren Halteeinheit (27), die jeweils wenigstens ein Einhakelement (13, 37) und wenigstens ein Rastelement (15, 37) aufweisen,
wobei die Ablageeinheit (39) an der Halteeinheit (27) befestigt oder befestigbar ist,
wobei ferner unter Zusammenwirken jeweils der Einhakelemente (13, 37) miteinander und der Rastelemente (15, 37) miteinander die Halteeinheit (27) mit der Sockeleinheit (11) verhakbar und verrastbar ist, und
wobei die Rastelemente (15, 37) bezüglich der Einhakelemente (13, 37) in Richtung (47) der an der montierten Ablageeinheit (39) wirkenden Gewichtskraft versetzt angeordnet sind.

2. Ablagebefestigungsvorrichtung nach Anspruch 1,
dadurch **gekennzeichnet,**
daß das Einhakelement (13) und das Rastelement (15) der Sockeleinheit (11) einander gegenüber angeordnet sind und/oder im montierten Zustand der Ablagebefestigungsvorrichtung ausschließlich in vertikaler Richtung (47) zueinander versetzt angeordnet sind.

3. Ablagebefestigungsvorrichtung nach einem der vorhergehenden Ansprüche,
dadurch **gekennzeichnet,**
daß das Einhakelement (37) und das Rastelement (37) der Halteeinheit (27) einander gegenüber angeordnet sind und/oder im montierten Zustand der Ablagebefestigungsvorrichtung ausschließlich in vertikaler Richtung (47) zueinander versetzt angeordnet sind.

4. Ablagebefestigungsvorrichtung nach einem der vorhergehenden Ansprüche,
dadurch **gekennzeichnet,**
daß das Einhakelement (13) der Sockeleinheit (11) durch einen Haken und das zusammenwirkende Einhakelement (37) der Halteeinheit (27) durch eine entsprechende Hakenaufnahme gebildet ist, oder umgekehrt.

5. Ablagebefestigungsvorrichtung nach Anspruch 5,
dadurch **gekennzeichnet,**
daß das Einhakelement (13) der Sockeleinheit (11) durch einen im montierten Zustand der Sockeleinheit nach oben und/oder zur Wand hin gerichteten Haken gebildet ist.

6. Ablagebefestigungsvorrichtung nach einem der vorhergehenden Ansprüche,
dadurch **gekennzeichnet,**
daß das Rastelement (15) der Sockeleinheit (11) durch eine rückfedernde, hinterschnittene Rastnase und das zusammenwirkende Rastelement (37) der Halteeinheit (27) durch eine entsprechende Rastvertiefung gebildet ist, oder umgekehrt.

7. Ablagebefestigungsvorrichtung nach einem der vorhergehenden Ansprüche,
dadurch **gekennzeichnet,**
daß das Einhakelement (37) und das Rastelement (37) der Halteeinheit (27) oder der Sockeleinheit zumindest im wesentlichen identisch ausgebildet sind.

8. Ablagebefestigungsvorrichtung nach einem der vorhergehenden Ansprüche,
dadurch **gekennzeichnet,**
daß die Halteeinheit (27) oder die Sockeleinheit (11) bezüglich der zwischen dem Einhakelement (13, 37) und dem Rastelement (15, 37) verlaufenden Mittenebene zumindest im wesentlichen symmetrisch ausgebildet ist.

9. Ablagebefestigungsvorrichtung nach einem der vorhergehenden Ansprüche,
dadurch **gekennzeichnet,**
daß an der Sockeleinheit (11) und an der Halteeinheit (27) einander entsprechende Stabilisierungselemente, insbesondere Stabilisierungsflächen (23, 31), vorgesehen sind, welche die mit der Sokkeleinheit (11) verhakte und verrastete Halteeinheit (27) gegen eine seitliche Bewegung und/oder eine Drehbewegung relativ zu der Sockeleinheit (11) sichern.

10. Ablagebefestigungsvorrichtung nach einem der vorhergehenden Ansprüche,
dadurch **gekennzeichnet,**
daß die Sockeleinheit (11) durch eine runde Sockelplatte gebildet ist mit genau einem Haken (13) als Einhakelement und genau einer Rastnase (15) als Rastelement, wobei der Umfang der Sockelplatte als Stabilisierungsfläche für die Halteeinheit (37) dient.

11. Ablagebefestigungsvorrichtung nach einem der vorhergehenden Ansprüche,
dadurch **gekennzeichnet,**
daß die Halteeinheit aus zwei miteinander verbundenen, insbesondere verrasteten Teilen, vorzugsweise Hohlkugelsegmenten (27) gebildet ist, wobei die Ablageeinheit (39) zwischen den beiden Teilen (27) der Halteeinheit eingeklemmt ist.

12. Ablagebefestigungsvorrichtung nach einem der vorhergehenden Ansprüche,
dadurch **gekennzeichnet,**
daß die Sockeleinheit (11), die Halteeinheit (27) und/oder die Ablageeinheit (39) als Kunststoff-Spritzteile gefertigt sind.
